# EUROPÄISCHE PATENTSCHRIFT

(11) **EP 2 183 445 B1**
(45) Veröffentlichungstag und Bekanntmachung des Hinweises auf die Patenterteilung: **11.06.2014**
(21) Anmeldenummer: 08785191.1
(22) Anmeldetag: 29.07.2008
(51) Int. Cl.: E04G 11/48

(54) **DECKENSCHALUNG MIT UNTERSTÜTZUNGSMITTELN FÜR SCHALTAFELN**
CEILING FORMWORK HAVING SUPPORTING MEANS FOR FORMWORK PANELS
COFFRAGE DE PLAFOND COMPORTANT DES MOYENS DE SUPPORT POUR PANNEAUX DE COFFRAGE

(30) Priorität: 31.07.2007 DE 102007036368
(43) Veröffentlichungstag der Anmeldung: 12.05.2010
(73) Patentinhaber: PASCHAL-Werk G. Maier GmbH, 77790 Steinach (DE)
(72) Erfinder: KURTH, Bernd, 77716 Haslach i. K. (DE)
(74) Vertreter: Maucher, Wolfgang
(86) Internationale Anmeldenummer: PCT/EP2008/006244
(87) Internationale Veröffentlichungsnummer: WO 2009/015866

(56) Entgegenhaltungen:
- EP-A- 0 297 357
- DE-A1- 3 024 580
- DE-A1- 19 616 876
- GB-A- 905 408
- GB-A- 2 102 870

## Beschreibung

Die Erfindung betrifft eine Deckenschalung mit in Gebrauchsstellung horizontal angeordneten, rechteckigen, Randstege aufweisenden Schaltafeln und mit Unterstützungsmitteln für diese Schaltafeln gemäß dem Oberbegriff des Patentanspruchs 1.

Eine derartige Deckenschalung ist aus der DE 30 24 580 A1 bekannt. Die gegenüber einer Halteplatte hochstehenden Zentriervorsprünge haben dabei unterschiedliche Abmessung und zwischen den kleiner bemessenen Zentriervorsprüngen ist ein abwärts gerichteter durchgehender Schlitz durch die Halteplatte vorgesehen, damit in diesem Bereich eingehängte Schaltafeln zum Ausschalen nach unten abgeklappt werden können. Die Zentriervorsprünge sind dabei aus relativ schmalen, etwa rechtwinklig verlaufenden Stegen geformt und bilden somit in demjenigen Bereich, in welchem die Eckbereiche der Randstege der Schaltafeln zu liegen kommen, einen leeren Raum, der zur Zentrierung nichts beitragen kann, so dass das Auflegen der Schaltafeln und ihr Ausrichten im Hinblick auf eine möglicherweise etwas gerundeten Eckbereich der Randstege schwierig sein kann.

Aus der GB 905 410 ist eine Anordnung bekannt, bei welcher Zentriervorsprünge nicht auf einer Platte befestigt, sondern teilweise ausgestanzt und abgebogen sind, so dass sehr weiche blechförmige Zentriervorsprünge entstehen, die dem rauen Baustellenbetrieb nicht immer gewachsen sein dürften.

Aus der GB 905 408 ist eine Anordnung bekannt, bei welcher wiederum keine Zentriervorsprünge auf einer Platte angeordnet, sondern selbst als Platte mit sich kreuzenden, einstückig angeformten Vertiefungen ausgebildet sind, was eine aufwändige Herstellung erfordert.

Es besteht deshalb die Aufgabe, eine Deckenschalung der gattungsgemäßen Art zu schaffen, bei welcher der Vorteil erhalten bleibt, Schaltafeln mit relativ einfachen Randstegen, insbesondere handelsübliche Schaltafeln verwenden zu können, die einfach aufgelegt werden können, selbst wenn der Eckbereich der Randstege etwas gerundet ist.

Diese Aufgabe wird mit den Mitteln und Merkmalen des Patentanspruchs 1 gelöst.

Erfindungsgemäß ist vorgesehen, dass alle Zentriervorsprünge eine übereinstimmende Form und übereinstimmende Abmessungen haben und dass einander jeweils benachbarte Zentriervorsprünge jeweils um 90 Grad zueinander verdreht, in Gebrauchsstellung nach oben gerichtet, angeordnet sind und dass zwischen zwei Zentrierflächen eines Zentriervorsprungs auf der etwa der Mitte des Halteelements zugewandten Seiten eine Verbindungsfläche vorgesehen ist, die eben oder ballig ist und in Gebrauchsstellung die Innenkante der Ecke der an diesem Zentriervorsprung angreifenden Schaltafel frei lässt. Somit kann das Halteelement die vier Ecken von vier Schaltafeln kraftschlüssig erfassen und verbinden, ohne dass Hinterschneidungen erforderlich sind. Die Schaltafeln können einfach von oben her mit ihren Eckbereichen auf das Halteelement aufgelegt werden, wobei jeweils ein Zentriervorsprung eine von zwei Randstegen gebildete Ecke einer Schaltafel erfasst und in diese Ecke eingreift, da jeweils zwei im Eckbereich in Gebrauchsstellung aneinanderliegende Randstege zwischen die Zentriervorsprünge passen. Da die Zentriervorsprünge entsprechende Zentrierflächen haben, werden die Schaltafeln selbsttätig durch die Montage richtig positioniert, da sich die aneinanderstoßenden Schaltafeln bei ihrer Absenkung in die Gebrauchsstellung auf dem Halteelement gegenseitig durch die Zentrierflächen und deren Abstand zentrieren und positionieren. Dabei kommen die jeweiligen Außenseiten der Randstege der beispielsweise vier Schaltafeln automatisch zur gegenseitigen Anlage, wobei zwischen ihnen eine etwa kreuförmige Trennfuge gebildet wird, die aber so eng ist, dass praktisch kein Beton eindringen kann.

Da die vorerwähnten Zentriervorsprünge auf einer Platte angeordnet sind ergibt sich eine gute Einleitung der beim Betonieren auftretenden Kräfte. Die Zentriervorsprünge sind dabei selbstverständlich nur so hoch bemessen, dass sie die Ausseiten der Schalhaut nicht oder kaum berühren.

Eine besonders günstige Ausgestaltung der Erfindung kann vorsehen, dass die Zentrierflächen der Zentriervorsprünge an der Stelle ihrer größten Annäherung in vertikale Begrenzungen von nutartigen Zwischenräumen zwischen den Zentriervorsprüngen übergehen, deren lichte Weite der Dicke zweier aneinanderliegender Randstege entspricht, wobei die nutartigen Zwischenräume den in Gebrauchsstellung unteren Bereich der Durchgangsöffnungen bilden. Auf diese Weise können die Schaltafel-Randstege über eine gewisse Breite von den Durchgangsöffnungen formschlüssig umgriffen und somit noch besser festgelegt werden. Vor allem in horizontaler Richtung ergibt sich auf diese Weise ein guter Formschluß zwischen den Schaltafeln und dem Halteelement mit seinen Zentriervorsprüngen. Die Schaltafeln können bei der Montage mit den Randstegen an den Zentriervorsprüngen entlang gleiten und dann in die nutartigen Zwischenräume eintreten, so dass sie vor allem nach der Montage aller vier an einem derartigen Halteelement abgestützten Schaltafeln eine stabile und definierte Lage haben, bei welcher auch die Schalhäute dieser Schaltafeln aufgrund der Übereinstimmung der Abmessung der Randstege in einer übereinstimmenden Ebene liegen.

In Gebrauchsstellung kann auf diese Weise wenigstens ein Teilbereich der Randstege der Schaltafeln in der sie aufnehmenden Durchgangsöffnung und deren nutenartigen Zwischenräumen in einem Schiebe- oder Klemmsitz gehalten sein. Ein Schiebesitz hat den Vorteil der etwas größeren Toleranz, ein Klemmsitz den der größeren Stabilität der gegenseitigen Festlegung.

Da die zusammentreffenden Ecken von vier aneinanderliegenden Schaltafeln zu erfassen sind, sind zweckmäßigerweise vier Zentriervorsprünge jeweils mit die Durchgangsöffnung bildenden Abständen zueinander vorgesehen und an jeweils einem Zentriervorsprung können zwei Zentrierflächen angeordnet sein, deren Querschnitte rechtwinklig zueinander und parallel zu den Querschnitten von Zentrierflächen benachbarter Zentriervorsprünge verlaufen. Somit kann jeder Zentriervorsprung im Eckbereich einer Schaltafel die rechtwinklig zueinander zu dieser Ecke hin verlaufenden Randstege beaufschlagen und dadurch dann die vier Schaltafeln in der gewünschten Weise nicht nur unterstützen, sondern auch zusammenhalten. Das Einlegen der Schaltafeln ist dabei begünstigt, weil sich die Zentriervorsprünge im Bereich ihrer Zentrierflächen und im Bereich der zwischen den beiden Zentrierflächen eines Zentriervorsprungs angeordneten Übergangsflächen nach oben verjüngen können. Somit erfolgt eine automatische Ausrichtung der Schaltafeln.

Da alle vier Zentriervorsprünge eine übereinstimmende Form und Abmessung haben passen die Zentriervorsprünge jeweils zu den von Randstegen gebildeten Ecken von rechteckigen Schaltafeln und es muss nicht jeweils eine bestimmte Schaltafel einem bestimmten Zentriervorsprung zugeordnet werden. Die zwischen zwei Zentrierflächen eines Zentriervorsprungs jeweils vorhandene Verbindungsfläche erleichtert das Auflegen und Ausrichten der entsprechenden Schaltafeln.

Es sei erwähnt, dass auch die Zentrierflächen eben, gekrümmt oder ballig sein könnten und auch der Querschnitt der Zentrierflächen parallel zu den Schaltafeln beziehungsweise zu der Halteplatte geradlinig oder gekrümmt sein könnte.

Eine zweckmäßige, die in rechtwinkligen Ebenen zueinander angeordneten schräg verlaufenden Zentrierflächen gut bildende Ausführungsform kann vorsehen, dass die Zentriervorsprünge jeweils ein Viertel einer Pyramide sind, die rechtwinklig zu den Begrenzungen ihrer Grundfläche geteilt ist, wobei die verbleibenden Pyramidenflächenteile die Zentrierflächen bilden, wobei die zwischen diesen Pyramidenseitenflächenteilen verlaufende Kanten vorzugsweise abgerundet oder gebrochen ist, um die schon erwähnte Übergangsfläche zwischen den beiden Zentrierflächen zu bilden.

Auf diese Weise ergeben sich stabile Zentriervorsprünge, die die gewünschte im wesentlichen sich von unten nach oben verjüngende Form haben und an ihrer Basis die größte Ausdehnung haben, wo auch die größten Kräfte auftreten können.

Eine wichtige und vorteilhafte Ausgestaltung der Erfindung kann vorsehen, dass an der Unterseite des Halteelements und/oder an der zu ihr gehörenden Platte oder am Rand dieser Platte, insbesondere nach unten vorstehende, Kupplungsmittel zum Verbinden mit Unterstützungsmitteln der Schalung vorgesehen sind. Auf diese Weise kann das Halteelement mit Trägern, Stützen oder sonstigen Unterstützungsmitteln verbunden und gekuppelt werden, um die von den Schaltafeln auf das Halteelement übertragenen Kräfte aufnehmen und ableiten zu können.

Zweckmäßig ist es dabei, wenn an der Unterseite des Halteelements und/oder seiner Platte eine nach unten offene, in Gebrauchsstellung horizontal verlaufende Halteöffnung vorgesehen ist, deren lichte Weite etwa der Breite eines Schalungsträgers der Deckenschalung entspricht. Somit kann das Halteelement auf einen Schalungsträger aufgesetzt werden, indem die Halteöffnung die Oberseite dieses Schalungsträgers aufnimmt und zumindest einen Teil des Schalungsträgers umgreift.

Die an der Unterseite des Halteelements angeordnete Halteöffnung kann durch zwei parallele Flansche oder Schenkel oder Laschen oder Profile begrenzt und gebildet sein und die Weite der unterseitigen Halteöffnung kann so bemessen sein, dass mit dem Unterstützungsmittel der Schalung oder mit dem Schalungsträger in Gebrauchsstellung ein Schiebe- oder Klemmsitz besteht. Somit genügt es, das Halteelement mit seiner unterseitigen Halteöffnung auf einen solchen Schalungsträger aufzusetzen und diesen dabei mit der Halteöffnung zu umgreifen, um das Halteelement in einer gewünschten Position wirksam zu machen und eventuell durch einen Klemmsitz auch kraftschlüssig festzulegen. Dies erlaubt in vorteilhafter Weise eine stufenlose Verstellung oder Einstellung des Halteelements relativ zu einem Schalungsträger.

Als unterseitiges Kupplungsmittel kann aber an der Unterseite des Halteelements oder seiner Platte auch wenigstens ein Vorsprung vorgesehen sein, der mit dem oberen Ende einer handelsüblichen Stütze zusammenpasst. In vielen Fällen weisen Deckenschalungen als Unterstützungsmittel für die Schaltafeln und deren Halteelemente Stützen auf, so dass bei entsprechender Gestaltung der Unterseite des Halteelements auch eine Kupplung mit einer solchen Stütze möglich ist, die beispielsweise zum Übergreifen des oberen Stützenendes geeignet sein kann.

Dabei kann an der Unterseite des Halteelements als Kupplungsmittel ein Vorsprung angeordnet sein, der in eine stirnseitige Öffnung einer handelsüblichen Schalungsstütze, insbesondere diese zumindest bereichsweise ausfüllend, passt. In der Regel haben solche Stützen an ihrem oberen Ende stirnseitige Öffnungen, die dadurch erfindungsgemäß ausgenutzt werden können, dass das Halteelement mit einem unterseitigen Vorsprung in diese Öffnung passt und somit eine einfache Verbindung und Kupplung mit der Stütze erlaubt.

Der Vorsprung an der Unterseite des Halteelements kann ein Stutzen oder Rundstück sein, dessen Außenabmessung etwa der Innenabmessung einer üblichen kreisrunden Lochung oder Öffnung an der Oberseite einer Schalungsstütze entspricht und insbesondere klemmend in diese Lochung passt. Eine solche im Querschnitt runde Kupplung an der Unterseite des Halteelements ist besonders gut mit entsprechend geformten Lochungen an Stützen vereinbar und erlaubt auch die Verdrehung des Halteelements relativ zu der Stütze, falls dies erforderlich sein sollte. Zusätzlich oder anstelle der schon erwähnten Kupplungsmittel könnten an dem Halteelement und/oder seiner Platte oder an den erwähnten Vorsprüngen, Schenkeln, Laschen oder dergleichen Befestigungselemente oder Lochungen zum Anbringen von Befestigungselementen wie Schrauben, Bolzen, Nieten oder dergleichen vorgesehen sein, wenn eine besonders feste und örtlich vorgegebene Fixierung des Halteelements gewünscht ist.

Das Halteelement besteht zweckmäßigerweise aus Metall oder hartem Kunststoff und zumindest die Zentriervorsprünge und die Platte können einstückig miteinander sein, was dem Halteelement eine besonders hohe Festigkeit verleiht.

Eine besonders zweckmäßige Ausgestaltung der Erfindung kann vorsehen, dass das Kupplungsmittel derart ausgebildet ist, dass das Halteelement höhenverstellbar an dem Unterstützungsmittel der Schalung anbringbar ist. Dadurch lässt sich die Deckenschalung in gewünschter oder erforderlicher Weise in ihrer Höhe anpassen und plan ausrichten.

Das Kupplungsmittel für das höhenverstellbare Halteelement kann ein insbesondere zentral an der Unterseite des Halteelements oder seiner Platte angeordneter Gewindebolzen sein, an dem vorzugsweise ein Gegengewinde oder eine relativ zu der Stütze drehbare Mutter angreift. Entweder könnte also das Halteelement mit seinem als Gewindebolzen ausgebildeten Kupplungsmittel für die Höhenverstellbarkeit verdreht werden oder für eine stufenlose Verstellung kann die erwähnte Mutter verdreht werden, während das Halteelement unverdreht bleibt, aber dadurch axial verschoben wird.

Eine zusätzliche oder abgewandelte Möglichkeit, das Haltelement mit Unterstützungsmitteln der Schalung zu verbinden, kann darin bestehen, dass die Halteplatte Lochungen für Befestigungsschrauben aufweist. Somit kann sie flanschartig an einer Gegenplatte befestigt werden. Schon eine Lochung kann dabei ausreichend sein.

Vor allem bei Kombination einzelner oder mehrerer der vorbeschriebenen Merkmale und Maßnahmen ergibt sich eine Deckenschalung, bei welcher jeweils vier Schaltafeln gemeinsam in horizontaler Lage aneinander liegend erfasst und unterstützt werden können, wobei ihre Montage sehr einfach ist, da sie sich praktisch selbsttätig an dem Halteelement zentrieren und aneinander anpassen lassen. Alle vier Schaltafeln können dabei einfach von oben nach unten auf das Halteelement abgesenkt werden, ohne dass Hinterschneidungen berücksichtigt werden müssen.

Nachstehend sind Ausführungsbeispiele der Erfindung anhand der Zeichnung näher beschrieben. Es zeigt in zum Teil schematisierter Darstellung:
- Fig. 1: eine Draufsicht einer zum Teil im Bereich einer Unterstützung dargestellten Deckenschalung, wobei bereits zwei Schaltafeln mit ihren Randstegen und Eckbereichen an einem Halteelement erfasst sind, eine dritte Schaltafel an dem Halteelement abgesenkt wird und die vierte Schaltafel für den unterstützten Kreuzungspunkt noch weggelassen ist,
- Fig. 2: den in Fig. 1 ersichtlichen Bereich einer Deckenschalung von der Seite gesehen, wobei sich eine Schaltafel bereits in zentrierter Gebrauchsstellung befindet und eine Nachbar-Schaltafel gerade in diese Gebrauchsstellung abgesenkt wird und dabei mit dem zu erfassenden Randsteg an einer Zentrierfläche abwärts geführt wird,
- Fig. 3: einen Querschnitt eines zu der erfindungsgemäßen Deckenschalung gehörenden Halteelements, welches mit einem es unterstützenden Träger gekuppelt ist, gemäß der Schnittlinie A-A in Fig. 4,
- Fig. 4: eine Draufsicht des in Fig. 3 dargestellten Haltelements,
- Fig. 5: eine der Fig. 3 etwa entsprechende Darstellung, wobei an der Unterseite des Haltelements als Kupplungsmittel ein Rohrstutzen vorgesehen ist, gemäß der Schnittlinie A-A in Fig. 6,
- Fig. 6: eine Draufsicht des Halteelements gem. Fig. 5,
- Fig. 7: eine Draufsicht eines abgewandelten Halteelements, bei welchem eine die Zentriervorsprünge tragende Platte als flanschartige Platte ausgebildet ist und Lochungen für Schrauben oder Bolzen zum Kuppeln mit einer Gegenplatte aufweist,
- Fig. 8: einen Längsschnitt des Halteelements gemäß der Schnittlinie A-A in Fig. 7, wobei eine zum Kuppeln mit einer Gegenplatte an einer Stütze dienende Schraube und ein Rohrstutzen sichtbar ist.
- Fig. 9: einen der Fig. 8 entsprechenden Schnitt, wobei das Halteelement an seiner Unterseite keinen Rohrstutzen aufweist, sondern zum Kuppeln mit einer Gegenplatte nur eine Schraubverbindung vorgesehen ist,
- Fig. 10: ein Ausführungsbeispiel eines Halteelements in Draufsicht, welches von einer unter ihm angeordneten Gegenplatte seitlich überragt wird,
- Fig. 11: einen Längsschnitt der Anordnung gemäß der Schnittlinie A-A in Fig. 10, wobei das Halteelement unterseitig als Kupplungsmittel einen Rohrstutzen hat, sowie
- Fig. 12: eine Ausführungsform, bei welcher das Kupplungsmittel an der Unterseite der Platte des Haltelements ein Gewindebolzen für eine Höhenverstellung des Halteelements ist.

Bei der nachfolgenden Beschreibung erhalten hinsichtlich ihrer Funktion übereinstimmende Gegenstände und Teile auch bei abgewandelter Formgebung übereinstimmende Bezugszahlen.

Eine im Ganzen mit 1 bezeichnete, in Fig. 1 nur teilweise in einer Draufsicht dargestellte Deckenschalung weist gemäß Fig. 1 und gemäß Fig. 2 in Gebrauchsstellung horizontal angeordnete, rechteckige, Randstege 3 aufweisende Schaltafeln 2 und bei den verschiedenen Ausführungsbeispielen unterschiedlich gestaltete, noch zu beschreibende Unterstützungsmittel für diese Schaltafeln 2 sowie ein beziehungsweise mehrere die sich in Gebrauchsstellung berührenden Randstege 3 benachbarter Schaltafeln 2 in den Eckbereichen der Schaltafeln 2 erfassende Halteelemente 4 auf.

Vor allem in den Fig. 1 und 2 erkennt man, wie ein derartiges Halteelement 4 die vier Schaltafeln 2 unterstützt, so dass diese in Gebrauchsstellung in ihren Eckbereichen aneinander liegen und sich dichtend berühren, wobei die zwischen ihnen verlaufende Fuge kreuzförmig gestaltet ist.

Damit das Einsetzen der Schaltafeln 2 einfach ist und die Schaltafeln 2 praktisch selbsttätig zentriert und positioniert werden, weist das Haltelement 4 gemäß den Fig. 1, 4, 6, 7 und 10 jeweils vier Zentriervorsprünge 5 auf, die gemäß Fig. 2 und auch gemäß Fig. 1 mit den Randstegen 3 der Schaltafeln 2 zusammenwirken und diese beim Aufsetzen und Absenken der Schaltafeln 2 in ihre Gebrauchsstellung führen, wie es vor allem in Fig. 2 dargestellt ist.

In den Fig. 2, 3, 5, 8, 9, 11 und 12 erkennt man dabei, dass zwischen den Zentriervorsprüngen 5 in Gebrauchsstellung horizontal verlaufende, sich gemäß den übrigen Figuren kreuzende, nach oben offene Durchgangsöffnungen 6 vorgesehen sind, die durch seitliche Zentrierflächen 7 der Zentriervorsprünge 5 begrenzt sind, wobei sich die seitlichen Begrenzungen oder Zentrierflächen 7 dieser Durchgangsöffnungen 6 von oben nach unten einander mindestens bis zu einem gegenseitigen Abstand nähern, der der Gesamtdicke zweier sich in Gebrauchsstellung berührender Randstege 3 von jeweils zwei Schaltafeln 2 entspricht, wenn diese in Gebrauchsstellung gemäß Fig. 1 aneinander liegen.

In Fig. 2 erkennt man, dass die Durchgangsöffnung 6 am unteren Ende durch den Randsteg 3 der schon abgesenkten Schaltafel zur Hälfte ausgefüllt ist, so dass der Randsteg 3 der gerade abgesenkten Schaltafel noch in die Durchgangsöffnung 6 passt, wodurch diese dann vollständig ausgefüllt sein wird, so dass gleichzeitig auch die Randstege 3 der Schaltafeln 2 fest aneinander liegen.

Da gemäß Fig. 1 jeweils die Eckbereiche von insgesamt vier einander benachbarten Schaltafeln durch die vier Zentriervorsprünge 5 in dieser Weise erfasst werden, sind die sich an dieser Stelle kreuzenden Fugen 8 der Schaltafeln 2 jeweils dicht zusammengehalten.

Die Zentriervorsprünge 5 sind in allen Ausführungsbeispielen auf einer quadratischen Platte 9 angeordnet, die die Durchgangsöffnungen 6 nach unten abschließt und als Auflage für die der Schalhaut 10 der Schaltafeln 2 jeweils abgewandten Ränder der Randstege 3 in Gebrauchsstellung dient, wie es in Fig. 2 gut zu erkennen ist. Die Platte 9 könnte auch rechteckig oder rund sein.

Dabei gehen die Zentrierflächen 7 der vier Zentriervorsprünge 5 an der Stelle ihrer größten Annäherung, die der Gesamtdicke zweier Randstege 3 entspricht, in vertikale Begrenzungen 11 von nutartigen Zwischenräumen 12 zwischen den Zentriervorsprüngen 5 über, deren lichte Weite ebenfalls der Dicke zweier aneinander liegender Randstege 3 entspricht, wobei die nutartigen Zwischenräume 12 den in Gebrauchsstellung unteren Bereich der Durchgangsöffnungen 6 bilden, also zu diesen Durchgangsöffnungen 6 gehören. Somit ergibt sich eine definierte Festlegung der Ränder der Schaltafeln 3 an den Halteelementen 4.

Da die Deckenschalung 1 mit rechteckigen Schaltafeln 2 gebildet wird, haben alle vier Zentriervorsprünge 5 eine übereinstimmende Form und übereinstimmende Abmessungen und einander jeweils benachbarte Zentriervorsprünge 5 sind jeweils um 90° zueinander verdreht, in Gebrauchsstellung nach oben gerichtet, auf der Platte 9 angeordnet, wie es beispielsweise in Fig. 4 oder 7 oder 10 deutlich sichtbar ist.

Gemäß Fig. 2 wird in Gebrauchsstellung ein Teilbereich der Randstege 3 der Schaltafeln 2 in der sie aufnehmenden Durchgangsöffnung 6 und insbesondere deren nutenartigen Zwischenräumen 12 in einem Klemmsitz gehalten, um Dichtigkeit zwischen den einzelnen Randstegen 3 gegen das Eindringen von Beton zu erzielen. Somit hat das Halteelement mit seinen Zentriervorsprüngen 5 die Zusatzfunktion, die Schaltafeln 3 der Deckenschalung 1 in den jeweiligen Kreuzungspunkten auch fest aneinander zu halten.

Die vier Zentriervorsprünge 5 sind also jeweils mit einem die Durchgangsöffnungen 6 und die Zwischenräume 12 bildenden Abstand zueinander angeordnet und an jeweils einem Zentriervorsprung 5 sind zwei Zentrierflächen 7 vorgesehen, deren Querschnitte an einem solchen Zentriervorsprung 5 im Hinblick auf die Rechteckform der Schaltafeln rechtwinklig zueinander und parallel zu den Querschnitten von Zentrierflächen 7 benachbarter Zentriervorsprünge 5 verlaufen.

In den Draufsichten des Halteelements 4 erkennt man, dass zwischen zwei Zentrierflächen 7 eines jeden Zentriervorsprungs 5 auf der etwa der Mitte des Halteelements 4 zugewandten Seite eine Verbindungsfläche 13 vorgesehen ist, die eben oder ballig sein kann und in Gebrauchsstellung die Innenkante der Ecke der an diesem Zentriervorsprung 5 angreifenden Schaltafel 2 freilässt. Entsprechend gut passen die Ecken der Schaltafeln 2 auf diese Zentriervorsprünge 5 und darüber hinaus kann auf diese Weise Gewicht eingespart werden. Geometrisch kann man die Zentriervorsprünge 5 auch jeweils als ein Viertel einer Pyramide ansehen, welche rechtwinklig zu den Begrenzungen ihrer Grundfläche geteilt ist, so dass die jeweils verbleibenden Pyramidenflächen Teile der Zentrierflächen bilden, wobei die zwischen diesen Pyramidenseitenflächenteilen verlaufenden Kanten als Verbindungsflächen abgerundet oder gebrochen sind. Die auf diese Weise entstandenen vier Viertel einer Pyramide sind außerdem um 90° zueinander verdreht und haben dadurch die im Ausführungsbeispiel dargestellte Lage relativ zueinander, so dass die Pyramidenflächenteile als Zentrierflächen 7 dienen können.

Das Haltelement 4 kann in unterschiedlicher Weise mit Unterstützungsmitteln der Schalung verbunden werden. Dabei ist in allen Ausführungsbeispielen an der Unterseite des Halteelements 4 und der zu ihm gehörenden Platte 9 wenigstens ein nach unten vorstehendes, nachstehend anhand der unterschiedlichen Ausführungsbeispielen noch zu beschreibendes Kupplungsmittel zum Verbinden mit den unterschiedlichen Unterstützungsmitteln der Schalung vorgesehen.

Dem Ausführungsbeispiel gemäß Fig. 1 bis 4 ist an der Unterseite des Halteelements 4 und seiner Platte 9 eine nach unten offene, in Gebrauchsstellung horizontal verlaufende Halteöffnung 14 vorgesehen, deren lichte Weite etwa der Breite eines zu der Deckenschalung 1 gehörenden Schalungsträgers 15 entspricht. Dabei ist diese an der Unterseite des Halteelements 4 und der Platte 9 angeordnete Halteöffnung 14 im Ausführungsbeispiel durch zwei parallele Laschen 16 begrenzt und gebildet, könnte aber auch zwischen zwei parallelen Flanschen oder Schenkeln oder Profilen angeordnet sein. Die lichte Weite dieser unterseitigen Halteöffnung 14 ist dabei so bemessen, dass mit dem Unterstützungsmittel oder Schalungsträger 15 in Gebrauchsstellung wenigstens ein Schiebesitz oder bevorzugt ein Klemmsitz besteht, wobei diese Anordnung den Vorteil hat, dass das Halteelement 4 relativ zu dem Träger 15 in unterschiedlichen Positionen angeordnet werden kann.

Gemäß den Fig. 5 bis 8 und 11 kann als Kupplungsmittel an der Unterseite des Halteelements 4 und seiner Platte 9 auch ein Vorsprung vorgesehen sein, der mit dem oberen Ende einer zu der Schalung 1 gehörenden handelsüblichen Stütze 17 zusammenpasst und im Ausführungsbeispiel als Rundstück oder Rohrstutzen 18 ausgebildet ist. Dieser kann mit Spiel oder gegebenenfalls klemmend in eine übliche kreisrunde Lochung an der Oberseite einer Schalungsstütze 17 passen.

In Fig. 7 und 9 ist eine Ausführungsform dargestellt, bei welcher das Kupplungsmittel für das Halteelement durch die Halteplatte 9 durchsetzende Lochungen 19 für Befestigungsschrauben 20 ausgebildet ist. In diesem Falle hat die Stütze 17 an ihrem oberen Ende eine Endplatte 21 mit dazu passenden Lochungen, so dass die Befestigung gemäß Fig. 7 und 9 möglich ist. Fig. 8 zeigt, dass dies kombiniert sein kann mit der Anordnung eines Rohrstutzens 18 an der Unterseite der Platte 9.

Fig. 10 und 11 zeigt eine Anordnung, bei welcher wiederum der Rohrstutzen 18 in die Stütze 17 eingreift, welche eine Endplatte 21 mit Befestigungslochungen 19 hat, wobei aber die Platte 9 zwischen diesen Lochungen 19 angeordnet ist.

Fig. 12 zeigt ein Ausführungsbeispiel, bei welchem das Kupplungsmittel des Halteelements 4 derart ausgebildet ist, dass dieses höhenverstellbar an einem Unterstützungsmittel, bevorzugt an einer Stütze 17 der Schalung 1 anbringbar ist. Man erkennt, dass dabei das Kupplungsmittel für das höhenverstellbare Halteelement 4 ein zentral an der Unterseite des Halteelements 4 oder seiner Platte 9 angeordneter Gewindebolzen 22 ist, an dem ein Gegengewinde, im Ausführungsbeispiel eine relativ zu der Stütze 17 drehbare Mutter 23 angreift. Wird die Mutter 23 verdreht, kann also das Halteelement 4 über den Gewindebolzen 22 angehoben oder abgesenkt werden, um die mit diesem Halteelement 4 zu erfassenden Schaltafeln in ihrer Höhe zu justieren.

Die Deckenschalung 1 weist in Gebrauchsstellung horizontal angeordnete, rechteckige, Randstege 3 aufweisende Schaltafeln 2 und Unterstützungsmittel wie Träger 15 und/oder Stützen 17 für diese Schaltafeln 2 sowie ein die Randstege 3 benachbarter Schaltafeln 2 im Eckbereich erfassendes Halteelement 4 auf, welches Zentriervorsprünge 5 für die Randstege 3 dieser Schaltafeln 2 und zwischen den Zentriervorsprüngen 5 in Gebrauchsstellung horizontal verlaufende, sich kreuzende, nach oben offene Durchgangsöffnungen 6 hat, die durch seitliche Zentrierflächen 7 der Zentriervorsprünge 5 begrenzt sind. Diese seitlichen Begrenzungen oder Zentrierflächen 7 der Durchgangsöffnungen 6 nähern sich einander von oben nach unten mindestens bis zu einem gegenseitigen Abstand, der der Gesamtdicke zweier sich in Gebrauchsstellung berührender Randstege 3 von jeweils zwei Schaltafeln 2 entspricht, wobei unterhalb dieser größten Annäherung der Zentrierflächen 7 ein nutartiger Zwischenraum 12 als Fortsetzung der Zentrierflächen 7 zum formschlüssigen Umgreifen der Ränder der Randstege 3 der Schaltafeln 2 vorgesehen sein kann.

## Patentansprüche

1. Deckenschalung (1) mit in Gebrauchsstellung horizontal angeordneten, rechteckigen, Randstege (3) aufweisenden Schaltafeln (2) und mit Unterstützungsmitteln für diese Schaltafeln (2) sowie mit einem die sich in Gebrauchsstellung berührenden Randstege (3) benachbarter Schaltafeln (2) in einem Eckbereich der Schaltafeln (2) erfassenden Halteelement (4), wobei das Halteelement (4) Zentriervorsprünge (5) für die Randstege (3) der Schaltafeln (2) aufweist und zwischen den Zentriervorsprüngen (5) in Gebrauchsstellung horizontal verlaufende, sich kreuzende, nach oben offene Durchgangsöffnungen (6) vorgesehen sind, die durch seitliche Zentrierflächen (7) der Zentriervorsprünge (5) begrenzt sind, wobei sich die seitlichen Begrenzungen oder Zentrierflächen (7) der Durchgangsöffnungen (6) von oben nach unten einander mindestens bis zu einem gegenseitigen Abstand nähern, der der Gesamtdicke zweier sich in Gebrauchsstellung berührender Randstege (3) von jeweils zwei Schaltafeln (2) entspricht und wobei die Zentriervorsprünge (5) auf einer Platte (9) angeordnet sind, die die Durchgangsöffnungen (6) nach unten abschließt und als Auflage für die der Schalhaut (10) jeweils abgewandten Ränder der Randstege (3) der Schaltafeln in Gebrauchsstellung dient, **dadurch gekennzeichnet, dass** alle Zentriervorsprünge (5) eine übereinstimmende Form und übereinstimmende Abmessungen haben und dass einander jeweils benachbarte Zentriervorsprünge (5) jeweils um 90° zueinander verdreht, in Gebrauchsstellung nach oben gerichtet, angeordnet sind und dass zwischen zwei Zentrierflächen (7) eines Zentriervorsprungs (5) auf der etwa der Mitte des Halteelements (4) zugewandten Seite eine Verbindungsfläche (13) vorgesehen ist, die eben oder ballig ist und in Gebrauchsstellung die Innenkante der Ecke der an diesem Zentriervorsprung (5) angreifenden Schaltafel (2) freilässt.

2. Deckenschalung nach Anspruch 1, **dadurch gekennzeichnet, dass** die Zentrierflächen (7) der Zentriervorsprünge (5) an der Stelle ihrer größten Annäherung in vertikale Begrenzungen (11) von nutartigen Zwischenräumen (12) zwischen den Zentriervorsprüngen (5) übergehen, deren lichte Weite der Dicke zweier aneinander liegender Randstege (3) entspricht, wobei die nutartigen Zwischenräume (12) den in Gebrauchsstellung unteren Bereich der Durchgangsöffnungen (6) bilden.

3. Deckenschalung nach Anspruch 1 oder 2, **dadurch gekennzeichnet, dass** in Gebrauchsstellung wenigstens ein Teilbereich der Randstege (3) der Schaltafeln (2) in der sie aufnehmenden Durchgangsöffnungen (6) oder deren nutenartigen Zwischenräumen (12) in einem Schiebe- oder Klemmsitz gehalten sind.

4. Deckenschalung nach einem der Ansprüche 1 bis 3, **dadurch gekennzeichnet, dass** vier Zentriervorsprünge (5) jeweils mit die Durchgangsöffnungen (6) bildenden Abständen zueinander vorgesehen sind und an jeweils einem Zentriervorsprung (5) zwei Zentrierflächen (7) angeordnet sind, deren Querschnitte rechtwinklig zueinander und parallel zu den Querschnitten von Zentrierflächen (7) benachbarter Zentriervorsprünge (5) verlaufen.

5. Deckenschalung nach einem der Ansprüche 1 bis 4, **dadurch gekennzeichnet, dass** die Zentriervorsprünge (5) jeweils ein Viertel einer Pyramide sind, die rechtwinklig zu den Begrenzungen ihrer Grundfläche geteilt ist, so dass die verbleibenden Pyramidenflächenteile die Zentrierflächen (7) bilden, wobei die zwischen diesen Pyramidenseitenflächenteilen verlaufende Kante vorzugsweise abgerundet oder gebrochen ist.

6. Deckenschalung nach einem der Ansprüche 1 bis 5, **dadurch gekennzeichnet, dass** an der Unterseite des Halteelements (4) und/oder der zu ihm gehörenden Platte (9) oder am Rand dieser Platte, insbesondere nach unten vorstehende, Kupplungsmittel zum Verbinden mit Unterstützungsmitteln der Schalung vorgesehen sind.

7. Deckenschalung nach Anspruch 6, **dadurch gekennzeichnet, dass** an der Unterseite des Halteelements (4) und/oder seiner Platte (9) eine nach unten offene, in Gebrauchsstellung horizontal verlaufende Halteöffnung (14) vorgesehen ist, deren lichte Weite etwa der Breite eines Schalungsträgers (15) der Deckenschalung (1) entspricht.

8. Deckenschalung nach Anspruch 6 oder 7, **dadurch gekennzeichnet, dass** die an der Unterseite des Halteelements (4) angeordnete Halteöffnung (14) durch zwei parallele Flansche oder Schenkel oder Laschen (16) oder Profile begrenzt und gebildet ist und dass die Weite der unterseitigen Halteöffnung (14) so bemessen ist, dass mit dem Unterstützungsmittel der Schalung oder Schalungsträger (15) in Gebrauchsstellung ein Schiebe- oder Klemmsitz besteht.

9. Deckenschalung nach einem der Ansprüche 1 bis 8, **dadurch gekennzeichnet, dass** das Kupplungsmittel derart ausgebildet ist, dass das Halteelement höhenverstellbar an dem Unterstützungsmittel der Schalung (1) anbringbar ist.

10. Deckenschalung nach Anspruch 9, **dadurch gekennzeichnet, dass** das Kupplungsmittel für das höhenverstellbare Halteelement (4) ein insbesondere zentral an der Unterseite des Halteelements (4) oder seiner Platte (9) angeordneter Gewindebolzen (22) ist, an dem vorzugsweise ein Gegengewinde und/oder eine relativ zu der Stütze (17) drehbare Mutter (23) angreift.

11. Deckenschalung nach einem der vorstehenden Ansprüche, **dadurch gekennzeichnet, dass** die Halteplatte (9) Lochungen (19) für Befestigungsschrauben (20) aufweist.

## Claims

1. Ceiling formwork (1) comprising rectangular formwork panels (2) which are arranged horizontally in the position of use and have edge webs (3) and comprising supporting means for these formwork panels (2) and comprising a holding element (4) which takes hold of the edge webs (3), in contact with one another in the position of use, of adjacent formwork panels (2) in a corner region of the formwork panels (2), wherein the holding element (4) has centering projections (5) for the edge webs (3) of the formwork panels (2), and intersecting through-openings (6) running horizontally in the position of use and open toward the top are provided between the centering projections (5), said through-openings (6) being defined by lateral centering surfaces (7) of the centering projections (5), wherein the lateral boundaries or centering surfaces (7) of the through-openings (6) approach one another from top to bottom at least until they are at a distance apart which corresponds to the total thickness of two edge webs (3), in contact with one another in the position of use, of in each case two formwork panels (2) and wherein the centering projections (5) are arranged on a plate (9) which closes the through-openings (6) at the bottom and serves as seating, in the position of use, for those edges of the edge webs (3) of the formwork panels which are remote from the facing (10) **characterized in that** all the centering projections (5) have a corresponding shape and corresponding dimensions, and **in that** respectively adjacent centering projections (5) are each arranged in such a way as to be rotated by 90° relative to one another and directed upward in the position of use and **in that** a connecting surface (13) is provided between two centering surfaces (7) of a centering projection (5) on the side facing approximately the center of the holding element (4), and this connecting surface (13) is flat or crowned and leaves free, in the position of use, the inner edge of the corner of the formwork panel (2) acting on this centering projection (5).

2. Ceiling formwork according to Claim 1, **characterized in that** the centering surfaces (7) of the centering projections (5), at the point at which they come closest to one another, merge into vertical boundaries (11) of groove-like spaces (12) between the centering projections (5), the clear width of which spaces (12) corresponds to the thickness of two edge webs (3) bearing against one another, wherein the groove-like spaces (12) form the lower region of the through-openings (6) in the position of use.

3. Ceiling formwork according to Claim 1 or 2, **characterized in that** at least one section of the edge webs (3) of the formwork panels (2), in the position of use, is held in a sliding or press fit in the through-openings (6) accommodating them or in the groove-like spaces (12) of the latter.

4. Ceiling formwork according to one of Claims 1 to 3, **characterized in that** the four centering projections (5) are in each case arranged at distances from one another, which form the through-openings (6), and two centering surfaces (7) are provided on each centering projection (5), the cross sections of said centering surfaces (7) running at right angles to one another and parallel to the cross sections of centering surfaces (7) of adjacent centering projections (5).

5. Ceiling formwork according to one of Claims 1 to 4, **characterized in that** the centering projections (5) are each a quarter of a pyramid which is divided at right angles to the boundaries of its base area, such that the remaining pyramid surface parts form the centering surfaces (7), the edge that runs between these pyramid lateral surface parts preferably being rounded off or chamfered.

6. Ceiling formwork according to one of Claims 1 to 5, **characterized in that** in particular downwardly projecting coupling means for connecting to supporting means of the formwork are provided on the underside of the holding element (4) and/or of the plate (9) belonging to the latter or at the edge of this plate.

7. Ceiling formwork according to Claim 6, **characterized in that** a holding opening (14) open toward the bottom and running horizontally in the position of use is provided on the underside of the holding element (4) and/or of its plate (9), the clear width of said holding opening (14) corresponding approximately to the width of a formwork girder (15) of the ceiling formwork (1).

8. Ceiling formwork according to Claim 6 or 7, **characterized in that** the holding opening (14) arranged on the underside of the holding element (4) is defined and formed by two parallel flanges or legs or straps (16) or profiles, the width of the underside holding opening (14) being dimensioned in such a way that there is a sliding or press fit with the supporting means of the formwork or with the formwork girder (15) in the position of use.

9. Ceiling formwork according to one of Claims 1 to 8, **characterized in that** the coupling means is designed in such a way that the holding element can be attached in a vertically adjustable manner to the supporting means of the formwork (1).

10. Ceiling formwork according to Claim 9, **characterized in that** the coupling means for the vertically adjustable holding element (4) is a threaded bolt (22) which in particular is arranged centrally on the underside of the holding element (4) or its plate (9) and with which preferably a mating thread and/or a nut (23) rotatable relative to the support (17) meshes.

11. Ceiling formwork according to one of the preceding claims, **characterized in that** the holding plate (9) has holes (19) for fastening screws (20).

## Revendications

1. Coffrage (1) pour plafonnages, comprenant des panneaux rectangulaires de coffrage (2) dotés de membrures marginales (3) et disposés horizontalement en position d'utilisation, et des moyens de soutien affectés à ces panneaux de coffrage (2), ainsi qu'un élément de retenue (4) venant saisir, dans une zone d'angle desdits panneaux de coffrage (2), les membrures marginales (3) de panneaux de coffrage voisins (2) qui sont en contact les unes avec les autres en position d'utilisation, ledit élément de retenue (4) étant pourvu de protubérances de centrage (5) dédiées auxdites membrures marginales (3) desdits panneaux de coffrage (2), sachant que des orifices de passage (6) s'entrecroisant, ouverts vers le haut, s'étendant horizontalement en position d'utilisation et prévus entre lesdites protubérances de centrage (5), sont délimités par des surfaces latérales de centrage (7) desdites protubérances de centrage (5), les délimitations latérales ou surfaces de centrage (7) desdits orifices de passage (6) se rapprochant les unes des autres, de haut en bas, au moins jusqu'à un espacement mutuel correspondant à l'épaisseur totale de deux membrures marginales (3) de deux panneaux respectifs de coffrage (2) qui sont en contact l'une avec l'autre en position d'utilisation, et lesdites protubérances de centrage (5) étant situées sur une platine (9) occultant lesdits orifices de passage (6) vers le bas et remplissant, en position d'utilisation, la fonction d'un appui dévolu aux bords des membrures marginales (3) des panneaux de coffrage qui sont respectivement tournés à l'opposé de la peau (10) du coffrage, **caractérisé par le fait que** toutes les protubérances de centrage (5) présentent une forme coïncidente et des dimensions coïncidentes ; **par le fait que** des protubérances de centrage (5), respectivement voisines, occupent des emplacements respectivement décalés les uns des autres de 90° et sont dirigées vers le haut en position d'utilisation ; et **par le fait qu'**une surface de liaison (13) prévue entre deux surfaces de centrage (7) d'une protubérance de centrage (5), sur le côté pointant sensiblement vers le centre de l'élément de retenue (4), offre une réalisation plane ou bombée et dégage, en position d'utilisation, l'arête intérieure du coin du panneau de coffrage (2) venant se placer contre cette protubérance de centrage (5).

2. Coffrage pour plafonnages, selon la revendication 1, **caractérisé par le fait que** les surfaces de centrage (7) des protubérances de centrage (5) fusionnent, dans la zone de leur rapprochement maximal, dans des délimitations verticales (11) d'espaces interstitiels (12) du type rainures, entre lesdites protubérances de centrage (5), dont la largeur intérieure correspond à l'épaisseur de deux membrures marginales (3) en applique l'une contre l'autre, lesdits espaces interstitiels (12) du type rainures formant alors la région des orifices de passage (6) qui est située en partie basse en position d'utilisation.

3. Coffrage pour plafonnages, selon la revendication 1 ou 2, **caractérisé par le fait qu'**au moins une région partielle des membrures marginales (3) des panneaux de coffrage (2) est retenue en position d'utilisation, avec assise coulissante ou serrée, dans les orifices de passage (6) recevant lesdites membrures ou dans les espaces interstitiels (12) desdits orifices, du type rainures.

4. Coffrage pour plafonnages, selon l'une des revendications 1 à 3, **caractérisé par le fait que** quatre protubérances de centrage (5) sont respectivement prévues avec des espacements mutuels qui forment les orifices de passage (6), et une protubérance respective de centrage (5) compte deux surfaces de centrage (7) dont les sections transversales s'étendent mutuellement à angle droit, et parallèlement aux sections transversales de surfaces de centrage (7) de protubérances de centrage (5) voisines.

5. Coffrage pour plafonnages, selon l'une des revendications 1 à 4, **caractérisé par le fait que** les protubérances de centrage (5) se présentent, respectivement, comme un quart d'une pyramide scindée perpendiculairement aux délimitations de sa surface de base, de sorte que les parties superficielles restantes de ladite pyramide forment les surfaces de centrage (7), sachant que l'arête s'étendant entre ces parties superficielles latérales de ladite pyramide est, de préférence, arrondie ou tronquée.

6. Coffrage pour plafonnages, selon l'une des revendications 1 à 5, **caractérisé par le fait que** des moyens d'accouplement, saillant en particulier vers le bas, sont prévus à la face inférieure de l'élément de retenue (4) et/ou de la platine (9) faisant partie intégrante de ce dernier, voire sur le bord de cette platine, en vue de la liaison avec des moyens de soutien dudit coffrage.

7. Coffrage pour plafonnages, selon la revendication 6, **caractérisé par le fait qu'**un orifice de retenue (14), ouvert vers le bas et s'étendant horizontalement en position d'utilisation, est prévu à la face inférieure de l'élément de retenue (4) et/ou de sa platine (9), la largeur intérieure dudit orifice correspondant sensiblement à la largeur d'un support (15) dudit coffrage (1) pour plafonnages.

8. Coffrage pour plafonnages, selon la revendication 6 ou 7, **caractérisé par le fait que** l'orifice de retenue (14), situé à la face inférieure de l'élément de retenue (4), est délimité et formé par deux ailes ou branches ou pattes (16) ou profils parallèles ; et **par le fait que** la largeur dudit orifice inférieur de retenue (14) est dimensionnée de façon telle qu'une assise coulissante ou serrée soit instaurée, en position d'utilisation, avec le moyen de soutien dudit coffrage ou du support (15) dudit coffrage.

9. Coffrage pour plafonnages, selon l'une des revendications 1 à 8, **caractérisé par le fait que** le moyen d'accouplement est réalisé de telle sorte que l'élément de retenue puisse être implanté avec faculté de réglage en hauteur sur le moyen de soutien dudit coffrage (1).

10. Coffrage pour plafonnages, selon la revendication 9, **caractérisé par le fait que** le moyen d'accouplement, dévolu à l'élément de retenue (4) réglable en hauteur, se présente comme un axe fileté (22) qui occupe une position notamment centrale, à la face inférieure dudit élément de retenue (4) ou de sa platine (9), et avec lequel vien(nen)t en prise, de préférence, un filetage complémentaire et/ou un écrou (23) pouvant tourner vis-à-vis du montant d'appui (17).

11. Coffrage pour plafonnages, selon l'une des revendications précédentes, **caractérisé par le fait que** la platine de retenue (9) comporte des trous (19) destinés à des boulons de fixation (20).
